# EUROPÄISCHE PATENTANMELDUNG

(11) **EP 4 661 433 A1**
(43) Veröffentlichungstag der Anmeldung: **10.12.2025**
(21) Anmeldenummer: 25178760.2
(22) Anmeldetag: 26.05.2025
(51) Int. Cl.: H04R 25/00, G10L 21/0364, H04R 1/10, H04R 3/00, G10L 21/0272

(54) **VERFAHREN ZUM BETRIEB EINES HÖRGERÄTS**

(30) Priorität: 07.06.2024 DE 102024205257
(71) Anmelder: Sivantos Pte. Ltd., Singapore 539775 (SG)
(72) Erfinder: FÖLLMER, Jurek, 91058 Erlangen (DE); WILSON, Cecil, 91058 Erlangen (DE)
(74) Vertreter: FDST Patentanwälte

(57) **Zusammenfassung**

Die Erfindung betrifft ein Verfahren (14) zum Betrieb eines Hörgeräts (2), bei welchem anhand eines Umgebungsschalls (18) ein Eingangssignal (20) erstellt wird. Aus dem Eingangssignal (20) werden eine erste Signalkomponente (32) und eine zweite Signalkomponente (43) extrahiert, wobei die erste Signalkomponente (32) zu Sprache (22) eines Nutzers und die zweite Signalkomponente (34) zu Sprache (24) einer anderen Person korrespondiert. Anhand der ersten Signalkomponente (32) und eines ersten Verstärkungsfaktors (40) wird ein erstes bearbeitetes Signal (42) erstellt, und anhand der zweiten Signalkomponente (34) und eines zweiten Verstärkungsfaktors (52) wird ein zweites bearbeitetes Signal (54) erstellt. Die beiden bearbeiteten Signale (42, 54) werden zu einem Ausgangssignal (80) kombiniert. Dabei wird der zweite Verstärkungsfaktor (52) in Abhängigkeit einer Differenz (48) zwischen dem Pegel des ersten bearbeiteten Signals (42) und dem Pegel des zweiten bearbeitetes Signals (54) gewählt. Ferner betrifft die Erfindung ein Hörgerät (2).

## Beschreibung

Die Erfindung betrifft ein Verfahren zum Betrieb eines Hörgeräts sowie ein Hörgerät. Das Hörgerät umfasst ein Mikrofon zum Erfassen eines Umgebungsschalls sowie eine Signalverarbeitungseinheit.

Personen, die unter einer Verminderung des Hörvermögens leiden, verwenden üblicherweise ein Hörhilfegerät. Hierbei wird meist mittels eines elektromechanischen Schallwandlers ein Umgebungsschall erfasst. Die anhand des Umgebungsschalls erstellten elektrischen Signale werden mittels einer Verstärkerschaltung verstärkt und mittels eines weiteren elektromechanischen Wandlers in Form eines Hörers in den Gehörgang der Person eingeleitet. Meist erfolgt zudem eine Bearbeitung der erfassten Schallsignale, wofür üblicherweise ein Signalprozessor der Verstärkerschaltung verwendet wird. Hierbei ist die Verstärkung auf einen etwaigen Hörverlust des Hörhilfegeräteträgers abgestimmt, der im Weiteren auch als Nutzer oder Träger bezeichnet wird. Wenn der Nutzer dabei selber spricht, wird dies mittels des elektromechanischen Schallwandlers ebenfalls erfasst und entsprechend der gewählten Verstärkung verstärkt und in den Gehörgang eingeleitet.

Damit auch in lauten und leisen Umgebungen die jeweils den Nutzer interessierenden Geräusche hörbar sind, jedoch keine übermäßige und daher unangenehme Verstärkung erfolgt, ist es bekannt, eine automatische Verstärkungsregelung zu verwenden. Hierbei werden die in einer aktuellen Umgebung vorhanden Geräusche entsprechend deren jeweiligen Verhältnissen derart verstärkt, dass diese einen Pegel zwischen einem vorgegebenen minimalen und einem vorgegebenen maximalen Pegel aufweisen. Mit anderen Worten ist die Verstärkung auf die aktuelle Umgebung angepasst, wobei laute Geräusche für den Nutzer als laute Geräusche und leise Geräusche als leise Geräusche für den Benutzer wahrnehmbar sind.

Dabei ist es jedoch möglich, dass der Nutzer seine Stimme oder die Stimme eines Gesprächspartners aufgrund von bestehenden Hintergrundgeräuschen lediglich vergleichsweise schlecht wahrnehmen kann. Die natürliche Reaktion des Nutzers hierauf ist, lauter zu sprechen, sodass der Gesprächspartner ebenfalls animiert wird, lauter zu entsprechen. Dieses Phänomen ist unter der Bezeichnung des Lombard-Effekts bekannt. Wenn nun die automatische Verstärkungsregelung aktiv ist, führt jedoch das lautere Sprechen des Nutzers nicht dazu, dass sich dieser selbst lauter wahrnimmt. Infolgedessen wird der Nutzer nochmals verstärkt lauter sprechen, was dann jedoch bei dem Gesprächspartner zu einer Komforteinbuße führt.

Der Erfindung liegt die Aufgabe zugrunde, ein besonders geeignetes Verfahren zum Betrieb eines Hörgeräts sowie ein besonders geeignetes Hörgerät anzugeben, wobei insbesondere ein Komfort für einen Nutzer erhöht und/oder eine Gesprächsführung verbessert ist.

Hinsichtlich des Verfahrens wird diese Aufgabe durch die Merkmale des Anspruchs 1 und hinsichtlich des Hörgeräts durch die Merkmale des Anspruchs 8 und hinsichtlich des Verfahrens zur Inbetriebnahme eines Hörgerätesystems durch die Merkmale des Anspruchs 8 erfindungsgemäß gelöst. Vorteilhafte Weiterbildungen und Ausgestaltungen sind Gegenstand der jeweiligen Unteransprüche.

Das Verfahren dient dem Betrieb eines Hörgeräts. Beispielsweise ist das Hörgerät ein Kopfhörer oder umfasst einen Kopfhörer, und das Hörgerät ist zum Beispiel ein Headset. Besonders bevorzugt ist das Hörgerät jedoch ein Hörhilfegerät. Das Hörhilfegerät dient der Unterstützung einer unter einer Verminderung des Hörvermögens leidenden Person. Mit anderen Worten ist das Hörhilfegerät ein medizinisches Gerät, mittels dessen beispielsweise ein partieller Hörverlust ausgeglichen wird. Das Hörhilfegerät ist beispielsweise ein "Receiver-in-the-canal"-Hörhilfegerät (RIC; Ex-Hörer-Hörhilfegerät), ein Im-Ohr-Hörhilfegerät, wie ein "in-the-ear"-Hörhilfegerät, ein "in-the-canal"-Hörhilfegerät (ITC) oder ein "complete-in-canal"-Hörhilfegerät (CIC), eine Hörbrille oder ein Taschenhörhilfegerät. Alternativ ist das Hörhilfegerät ein Hinter-dem-Ohr-Hörhilfegerät ("Behind-the-Ear"-Hörhilfegerät), das hinter einer Ohrmuschel getragen wird.

Das Hörgerät ist vorgesehen und eingerichtet, am menschlichen Körper getragen zu werden. Mit anderen Worten umfasst das Hörgerät bevorzugt eine Haltevorrichtung, mittels derer eine Befestigung am menschlichen Körper möglich ist. Sofern es sich bei dem Hörgerät um ein Hörhilfegerät handelt, ist das Hörgerät vorgesehen und eingerichtet, beispielsweise hinter dem Ohr oder innerhalb eines Gehörgangs angeordnet zu werden. Insbesondere ist das Hörgerät kabellos und dafür vorgesehen und eingerichtet, zumindest teilweise in einen Gehörgang eingeführt zu werden.

Das Hörgerät umfasst vorzugsweise ein Mikrofon, das dem Erfassen von Schall dient. Insbesondere wird bei Betrieb mittels des Mikrofons ein Umgebungsschall, also Schallwellen, erfasst, oder zumindest ein Teil hiervon. Das Mikrofon ist zweckmäßigerweise zumindest teilweise innerhalb eines Gehäuses des Hörgeräts angeordnet und somit zumindest teilweise geschützt. Bei dem Mikrofon handelt es sich geeigneterweise um einen elektromechanischen Schallwandler. Das Mikrofon weist beispielsweise lediglich eine einzige Mikrofoneinheit oder mehrere Mikrofoneinheiten auf, die miteinander wechselwirken. Jede der Mikrofoneinheiten weist zweckmäßigerweise eine Membran auf, die anhand von Schallwellen in Schwingungen versetzt wird, wobei die Schwingungen mittels eines entsprechenden Aufnahmegeräts, wie eines Magneten, der in einer Spule bewegt wird, in ein elektrisches Signal gewandelt wird. Alternativ hierzu sind die Mikrofoneinheiten kapazitiv ausgestaltet, und es wird der Umstand ausgenutzt, dass sich eine anliegende elektrische Spannung verändert, wenn sich die Distanz der Membran zu einer statischen Fläche der Mikrofoneinheit ändert. Dabei liegt die elektrische Spannung insbesondere zwischen der Membran und der statischen Fläche an. Die Mikrofoneinheiten sind vorzugsweise omnidirektional ausgestaltet. Auf diese oder andere Weise ist es zumindest möglich, mittels des Mikrofons ein Eingangssignal zu erzeugen oder zumindest bereitzustellen, das auf dem auf das Mikrofon auftreffendem Schall, nämlich insbesondere dem Umgebungsschall, basiert.

Zweckmäßigerweise weist das Hörgerät einen Hörer zum Ausgeben eines Ausgangssignals auf. Das Ausgangssignal ist hierbei insbesondere ein elektrisches Signal, und beispielsweise digital oder geeigneterweise analog ausgestaltete. Der Hörer ist vorzugsweise ein elektromechanischer Schallwandler, zum Beispiel ein Lautsprecher. Je nach Ausgestaltung des Hörgeräts ist im bestimmungsgemäßen Zustand der Hörer zumindest teilweise innerhalb eines Gehörgangs eines Nutzers des Hörgeräts, also einer Person, die auch als Träger, Nutzer oder Hörgeräteträgers bezeichnet wird, angeordnet oder zumindest akustisch mit diesem verbunden. Das Hörgerät dient insbesondere hauptsächlich dem Ausgeben des Ausgangssignals mittels des Hörers, wobei ein entsprechender Schall erstellt wird. Mit anderen Worten ist die Hauptfunktion des Hörgeräts bevorzugt das Ausgeben des Ausgangssignals.

Das Hörgerät umfasst geeigneterweise eine Signalverarbeitungseinheit, mittels derer das etwaige Mikrofon und der etwaige Hörer signaltechnisch verbunden sind. Zweckmäßigerweise weist das Hörgerät einen Signalprozessor auf, der zum Beispiel die Signalverarbeitungseinheit bildet oder zumindest ein Bestandteil hiervon ist. Der Signalprozessor ist beispielsweise ein digitaler Signalprozessor (DSP) oder mittels analoger Komponenten realisiert. Mittels des Signalprozessors oder zumindest der Signalverarbeitungseinheit erfolgt insbesondere eine Anpassung des mittels des Mikrofons erstellten Eingangssignals. Zumindest ist die Signalverarbeitungseinheit hierfür geeignet, insbesondere vorgesehen und eingerichtet. Zweckmäßigerweise ist zwischen dem Mikrofon und der Signalverarbeitungseinheit, beispielsweise dem Signalprozessor, ein A/D-Wandler angeordnet, sofern der Signalprozessor als digitaler Signalprozessor ausgestaltet ist. Besonders bevorzugt umfasst das Hörgerät zusätzlich einen Verstärker, oder der Verstärker ist mittels der Signalverarbeitungseinheit zumindest teilweise gebildet. Beispielsweise ist der Verstärker signaltechnisch dem Signalprozessor vor- oder nachgeschaltet.

Das Verfahren sieht vor, dass anhand des Umgebungsschalls das Eingangssignal erstellt wird. Mit anderen Worten wird insbesondere der Umgebungsschall erfasst und anhand dessen das Eingangssignal erstellt. Das Eingangssignal ist geeigneterweise ein elektrisches Signal, und die Erstellung erfolgt zweckmäßigerweise mittels des oder der Mikrofone. Das Eingangssignal korrespondiert hierbei beispielsweise zu dem unbearbeiteten Umgebungsschall oder ist beispielsweise bereits bearbeitet. Zweckmäßigerweise weist das Eingangssignal eine bestimmte Richtcharakteristik auf, sodass ein bestimmter Teil der Umgebung verstärkt erfasst wird, also insbesondere Schall aus einem bestimmten Raumwinkel.

Aus dem Eingangssignal wird eine erste Signalkomponente und eine zweite Signalkomponente extrahiert. Beispielsweise umfasst das Eingangssignal noch weitere Komponenten, die weder der ersten noch der zweite Signalkomponente zugeordnet werden. Die erste Signalkomponente korrespondiert dabei zu Sprache des Nutzers, wohingegen die zweite Signalkomponente zu Sprache einer anderen Person korrespondiert. Somit wird derjenige Teil des Umgebungsschalls, der aufgrund eines Sprechens des Nutzers hervorgerufen wird, der erste Signalkomponente zugeordnet. Der Teil des Umgebungsschalls, der aufgrund eines Sprechens der anderen Person hervorgerufen wird, wird der zweite Signalkomponente zugeordnet. Für die entsprechende Zuordnung wird beispielsweise eine räumliche Analyse vorgenommen, wo der Umgebungsschall entstanden ist. Alternativ hierzu erfolgt die Aufteilung beispielsweise mittels einer Frequenzanalyse oder in anderer Art und Weise.

Falls in dem Eingangssignal, insbesondere zumindest für einen bestimmten Zeitraum, wie 5 Minuten, 2 Minuten, 1 Minuten, 30 Sekunden oder 10 Sekunden, wie dies beispielsweise bei einem Gespräch der Fall ist, die beiden Signalkomponenten nicht vorliegen, wird zweckmäßigerweise das Verfahren beendet. Geeigneterweise wird das Verfahren lediglich dann gestartet, wenn in dem Eingangssignal sowohl die erste Signalkomponente als auch die z8weite Signalkomponente vorhanden sind und/oder wenn ein bestimmter Betriebsmodus des Hörgeräts ausgewählt wird.

Anhand der ersten Signalkomponente und eines ersten Verstärkungsfaktor wird ein erstes bearbeitete Signal erstellt. Hierbei wird beispielsweise die erste Signalkomponente mittels des ersten Verstärkungsfaktors verstärkt, sodass das erste bearbeitete Signal erstellt ist. Der erste Verstärkungsfaktor ist zum Beispiel ein konstanter Wert. Alternativ hierzu ist der erste Verstärkungsfaktor beispielsweise nicht konstant und insbesondere abhängig von einer Frequenz der jeweiligen einzelnen Bestandteile der ersten Signalkomponente. Insbesondere betrifft der erste Verstärkungsfaktor eine Verstärkung, eine Kompression und/oder eine Direktionalität. Alternativ oder in Kombination hierzu betrifft der erste Verstärkungsfaktor eine Geräuschunterdrückung. Zumindest wird mittels des ersten Verstärkungsfaktor die erste Signalkomponente bearbeitet, sodass das erste bearbeitete Signal erstellt wird. Mit anderen Worten entspricht der erste Verstärkungsfaktor geeigneterweise einem Parametersatz, mittels dessen die erste Signalkomponente bearbeitet wird, sodass das erste bearbeitete Signal erstellt wird. Vorzugsweise erfolgt hierbei lediglich die Bearbeitung mittels des ersten Verstärkungsfaktors, oder zum Beispiel erfolgen noch weitere Bearbeitungsschritte, um das erste bearbeitete Signal zu erstellen.

Ferner wird anhand der zweite Signalkomponente und eines zweiten Verstärkungsfaktors ein zweites bearbeitetes Signal erstellt. Der zweite Verstärkungsfaktor ist zum Beispiel lediglich ein Wert, der konstant ist. Alternativ hierzu ist dieser abhängig von einer Frequenz der einzelnen Bestandteile der zweiten Signalkomponente. Alternativ ist mittels des zweiten Verstärkungsfaktors eine Kompression, eine Direktionalität und/oder eine Einstellung eines Geräuschunterdrückung beschrieben. Zumindest wird mittels des zweiten Verstärkungsfaktors die zweite Signalkomponente derart bearbeitet, dass das zweite bearbeitete Signal erstellt wird. Beispielweise wird das zweite bearbeitete Signal lediglich aufgrund der Bearbeitung mittels des zweiten Verstärkungsfaktors erstellt, oder es erfolgen hierfür noch weitere Bearbeitungsschritte.

In einem weiteren Arbeitsschritt werden die beiden bearbeiteten Signale zu dem Ausgangssignal kombiniert. Insbesondere werden hierfür die beiden bearbeiteten Signale addiert, oder in sonstiger Art und Weise kombiniert, beispielsweise gewichtet aufaddiert. Die erste Signalkomponente, die zweite Signalkomponente, das Eingangssignal und das Ausgangssignal sind insbesondere elektrische Signale. Zweckmäßigerweise erfolgt die entsprechende Bearbeitung mittels der etwaigen Signalverarbeitungseinheit, geeigneterweise dem digitalen Signalprozessor. Zweckmäßigerweise wird das Ausgangssignal ausgegeben, beispielsweise mittels des etwaigen Hörers, sodass insbesondere Ausgangsschall erstellt wird, der geeigneterweise in den Gehörgang des Nutzers eingeleitet wird.

Der erste bzw. zweite Verstärkungsfaktor sind beispielsweise stets positiv, negativ, oder können zum Beispiel sowohl negativ oder positiv sein, zweckmäßigerweise in Abhängigkeit von bestimmten Anforderungen. Der zweite Verstärkungsfaktor ist in Abhängigkeit einer Differenz zwischen dem Pegel des ersten bearbeiteten Signals und dem Pegel des zweiten bearbeitetes Signals gewählt. Hierfür wird zweckmäßigerweise der Pegel der beiden bearbeiteten Signale ermittelt.

Aufgrund des Verfahrens wird somit von dem Nutzer der Schall, der auf dessen Sprache selbst zurückgeht, in entsprechend des ersten Verstärkungsfaktors verändert und entsprechend wahrgenommen. Der Schall, der auf die Sprache von anderen Personen zurückgeht, wird darauf angepasst wahrgenommen. Wenn nun der Nutzer sich mit der anderen Person unterhält, kann es sein, dass der Nutzer die andere Person vergleichsweise schlecht versteht, beispielsweise aufgrund einer fehlerhaft eingestellten Signalverarbeitungseinheit, einem verschlechterten Hörvermögen und/oder aufgrund von ungünstigen Hintergrundgeräuschen. In diesem Fall wird der Nutzer unbewusst lauter sprechen. Infolgedessen verändert sich die die Differenz zwischen dem Pegel des ersten bearbeiteten Signals und dem Pegel des zweiten bearbeitetes Signals. Infolgedessen wird der zweite Verstärkungsfaktor angepasst, sodass nachfolgend der Pegel des zweiten bearbeiteten Signals insbesondere erhöht ist. Folglich ist, auch wenn die andere Person nicht lauter spricht, diese für den Nutzer besser verständlich, weswegen der Komfort für den Nutzer erhöht und eine Gesprächsführung verbessert ist. Somit ist es möglich, den Lombard-Effekt auszunutzen, mittels dessen beschrieben ist, dass Personen in einer vergleichsweise lauten Umgebung ebenfalls (unbewusst) lauter sprechen, auch wenn die Person mit der der Nutzer spricht, für diesen Effekt nicht anfällig ist.

Bevorzugt ist der zweite Verstärkungsfaktor derart ausgebildet, dass auch ein Signal-zu-Rauschverhältnis (SNR) der beiden bearbeiteten Signale zueinander oder zumindest des zweiten bearbeiteten Signals ein bestimmtes Verhältnis aufweist sich oder zumindest innerhalb eines bestimmten Bereichs befindet. Somit ist eine Sprachverständlichkeit weiter erhöht.

Der erste Verstärkungsfaktor ist vorzugsweise in Abhängigkeit eines etwaigen Hörverlust des Nutzers vorgegeben. Alternativ oder in Kombination hierzu, ist der erste Verstärkungsfaktor von dem Nutzer vorgegeben, oder insbesondere an diesen angepasst. Vorzugsweise ist der erste Verstärkungsfaktor in Abhängigkeit des Umgebungsschalls und/oder einer Klassifikation der Umgebung gewählt.

Der zweite Verstärkungsfaktor wird vorzugsweise derart gewählt, dass sich der Pegel des ersten bearbeiteten Signals von dem Pegel des zweiten bearbeiteten Signals um weniger als einen Grenzwert unterscheidet. Beispielsweise erfolgt dabei eine Ermittlung des zweiten Verstärkungsfaktors lediglich zu bestimmten Zeitpunkten, beispielsweise zu Beginn des Verfahrens und/oder wenn ein bestimmter Betriebsmodus eingestellt wird, oder wenn erstmalig die zweite Signalkomponente vorhanden ist. Alternativ hierzu erfolgt vorzugsweise eine kontinuierliche Anpassung des zweiten Verstärkungsfaktors, zumindest solange die zweite Signalkomponente aus dem Eingangssignal extrahiert werden kann.

Der Grenzwert ist beispielsweise konstant oder abhängig von einer aktuellen Situation, in der sich der Nutzer befindet. Beispielsweise wird der zweite Verstärkungsfaktor derart gewählt, dass die Pegel der beiden Signale gleich sind. Alternativ wird der zweite Verstärkungsfaktor derart gewählt, dass sich die beiden Pegel lediglich genau um den Grenzwert unterscheiden. Vorzugsweise ist zumindest der Pegel des zweiten bearbeiteten Signals kleiner als der Pegel des ersten bearbeiteten Signals, wenn der Pegel der zweiten Signalkomponente kleiner als der Pegel der ersten Signalkomponente ist und umgekehrt. Somit erfolgt keine übermäßige Verschiebung der Verhältnisse zueinander.

Beispielsweise wird als zweiter Verstärkungsfaktor der erste Verstärkungsfaktor herangezogen, zu dem in Abhängigkeit der Differenz ein bestimmter Wert addiert wird. Hierfür wird Beispielsweise zunächst das erste bearbeitete Signal erstellt und dessen Pegel ermittelt. **In** Abhängigkeit davon wird dann der zweite Verstärkungsfaktor gewählt. Alternativ hierzu wird beispielsweise eine Kompressionskurve zeitlich verändert, oder es wird eine Zeitkonstante zu einem adaptiven Kompressionssystem addiert. Alternativ wird beispielsweise bereits anhand der ersten Signalkomponente und der zweiten Signalkomponente, insbesondere deren Pegeln zueinander, sowie dem Wissen um den ersten Verstärkungsfaktor der zweite Verstärkungsfaktor erstellt, sodass bei den dann erstellten bearbeiteten Signalen die Differenz kleiner als der Grenzwert ist. Insbesondere wird dabei lediglich der zweite Verstärkungsfaktor verändert, wenn die Differenz größer als der Grenzwert ist. Falls hingegen mit einem ursprünglichen zweiten Verstärkungsfaktor, der beispielsweise gleich dem ersten Verstärkungsfaktor ist, die Differenz kleiner als der Grenzwert ist, erfolgt zweckmäßigerweise keine Veränderung des zweiten Verstärkungsfaktors.

Beispielsweise wird anhand der zweiten Signalkomponenten und eines zweiten vorläufigen Verstärkungsfaktors zunächst ein zweites vorläufiges bearbeitetes Signal erstellt. Der zweite vorläufige Verstärkungsfaktor ist hierbei insbesondere entsprechend vorgegeben/ausgebildet wie der erste Verstärkungsfaktor, und vorzugsweise auf den etwaigen Hörverlust des Nutzers angepasst. Der Pegel des zweiten vorläufigen bearbeiteten Signals wird mit dem Pegel des ersten bearbeiteten Signals verglichen, und in Abhängigkeit des Vergleichs wird der zweite Verstärkungsfaktor gewählt. Mittels des zweiten Verstärkungsfaktors wird dabei anhand des zweiten vorläufigen bearbeiteten Signals das zweite bearbeitete Signal erstellt. Somit wird zunächst die zweite Signalkomponente mit dem zweiten vorläufigen Verstärkungsfaktor und dann mit dem zweiten Verstärkungsfaktor bearbeitet, sodass das zweite bearbeitete Signal erstellt wird. Auf diese Weise ist das Anpassen des Pegels des zweiten bearbeiteten Signals auf den Pegel des ersten bearbeiteten Signals erleichtert. Insbesondere erfolgt die zusätzliche Anpassung dabei lediglich dann, wenn sich der Pegel des ersten bearbeiteten Signals von dem Pegel zweiten vorläufigen bearbeiteten Signals um mehr als den Grenzwert unterscheidet. Wenn die Differenz keiner ist, wird als zweite Verstärkungsfaktor geeigneterweise "1" oder die Identität herangezogen, sodass das zweite vorläufige bearbeitete Signal dem zweiten bearbeiteten Signal entspricht. Falls hingegen die Differenz größer als der Grenzwert ist, erfolgt geeigneterweise eine entsprechende Wahl des zweiten Verstärkungsfaktor, sodass das zweite bearbeitete Signal im Vergleich zum zweiten vorläufigen bearbeiteten Signal in Richtung des ersten bearbeiteten Signals verschoben wird. Geeigneterweise ist nachfolgend die Differenz zwischen dem Pegel der beiden bearbeiteten Signale gleich dem Grenzwert, sodass keine übermäßige Verschiebung erfolgt und somit das Verhältnis der bearbeiteten Signale im Vergleich zu den beiden Signalkomponenten nicht übermäßig verändert wird.

Alternativ oder in Kombination hierzu wird eine automatische Verstärkungsregelung verwendet (englisch: "automatic gain control"; AGC). Hierbei werden geeigneterweise mehrere Verstärkungskurven verwendet, um das Eingangssignal auf dem Ausgangssignal abzubilden. Die jeweilige Verstärkungskurve ist hierbei insbesondere in Abhängigkeit einer aktuellen Umgebung oder aktuellen Situation gewählt, sodass der Pegel des Ausgangssignals sich zweckmäßigerweise zwischen vordefinierten Grenzen bewegt. Infolgedessen sind für den Nutzer sämtliche diesen ihn interessierenden Geräusche wahrnehmbar, wobei jedoch eine zu laute Verstärkung unterbleibt. Vorzugsweise sind die Verstärkungskurven zumindest abschnittsweise linear und/oder zumindest stetig, sodass Relationen der Pegel von in dem Eingangssignal enthaltenen Geräuschen zueinander in dem Ausgangssignal weiterhin bestehen, was die Verständlichkeit für den Nutzer erleichtert.

Zweckmäßigerweise wird für die erste Signalkomponente eine erste Verstärkungskurve und für die zweite Signalkomponente eine zweite Verstärkungskurve verwendet. Mit anderen Worten sind den unterschiedlichen Signalkomponenten unterschiedliche Verstärkungskurve und daher Verstärkungsfaktoren zugeordnet. Somit werden, zumindest abschnittsweise, die beiden Signalkomponente unterschiedlich verstärkt, sodass die Differenz zwischen den Pegeln der beiden bearbeiteten Signale einer bestimmten Vorgabe genügen, die mittels der beiden Verstärkungen vorgegeben ist. Somit ist der zweite Verstärkungsfaktor, der zumindest teilweise mittels der zweiten Verstärkungskurve bestimmt ist, in Abhängigkeit der Differenz zwischen den Pegeln der bearbeiteten Signale gewählt ist. Aufgrund der Verwendung der automatische Verstärkungsregelung ist dabei für den Nutzer ein Komfort in der jeweils aktuellen Situation verbessert, unabhängig davon, ob sich dieser in einer vergleichsweise lauten oder leisen Umgebung befindet. Hierbei wird aufgrund der unterschiedlichen Verstärkungskurven der Lombard-Effekt ausgenutzt, sodass, wenn der Nutzer das Gefühl hat, die andere Person lediglich schlecht zu verstehen und daher lauter spricht, das etwaige lautere Sprechen der anderen Person verstärkt wiedergegeben wird, was die Verständlichkeit verbessert.

Insbesondere wird zunächst ein Grundrauschen ermittelt. Dieses entspricht insbesondere dem Teil des Eingangssignals, der weder der ersten Signalkomponente noch der zweiten Signalkomponente zugeordnet wird. Der Pegel des Grundrauschens wird ermittelt. Somit wird dem Grundrauschen der aktuellen Situation der Pegel zugeordnet. Die beiden Verstärkungskurven sind beispielsweise derart ausgestaltet, dass diese bei dem Grundrauschen unterschiedlich sind. Besonders bevorzugt jedoch sind die beiden Verstärkungskurven bei dem dem Grundrauschen der aktuellen Situation zugeordneten Pegel gleich. Somit ist es unerheblich, wenn weder die Sprache des Nutzers noch die Sprache der anderen Person vorliegt, ob dieser Teil des Eingangssignals der ersten Signalkomponente oder der zweiten Signalkomponente zugeordnet wird. Die Verarbeitung erfolgt stets gleich und ergibt somit insbesondere stets den gleichen Teil in dem Ausgangssignal. Daher ist in Gesprächspause ein Wechsel zwischen den beiden Verstärkungskurven ermöglicht, ohne dass sich eine unterschiedliche Ausprägung des Ausgangssignals ergibt. Mit anderen Worten entsteht bei einem Umschalten zwischen den Verstärkungskurven kein Knacken oder dergleichen, sodass ein geräuschloses Umschalten ermöglicht ist. Alternativ oder in Kombination hierzu erfolgt zum Beispiel bei dem Umschalten zwischen den Verstärkungskurven ein allmähliches Anpassen zwischen den Verstärkungskurven (englisch: "fading"), sodass ein Ausbilden von Artefakten vermieden ist. Somit ein Komfort weiter verbessert.

Alternativ oder besonders bevorzugt in Kombination hierzu ist ein nutzerspezifischer maximaler Pegel vorgegeben, der beispielsweise der Schmerzgrenze oder zumindest einer Unbehaglichkeitsschwelle des Nutzers entspricht. Der nutzerspezifische maximale Pegel ist beispielsweise von dem Nutzer, einem Audiologen oder einem Hersteller des Hörgeräts vorgegeben. Zum Beispiel ist der nutzerspezifische maximale Pegel zwischen allen Nutzern unterschiedlich oder zwischen einigen, vielen oder allen Nutzern gleich. Ein für die aktuelle Situation ermittelter maximaler Pegel der ersten Signalkomponente führt zu dem nutzerspezifischen maximalen Pegel. Mit anderen Worten wird mittels der ersten Verstärkungskurve derjenige Teil der ersten Signalkomponente, der den für die aktuelle Situation maximalen Pegel aufweist, derart angepasst, dass der zugeordnete Teil des ersten bearbeiteten Signals den nutzerspezifischen maximalen Pegel aufweist. Der für die aktuelle Situation maximale Pegel wird beispielsweise kontinuierlich ermittelt und entspricht insbesondere dem Maximum der ersten Signalkomponente in der aktuellen Situation bis zum aktuellen Zeitpunkt oder entspricht zum Beispiel dem Mittelwert über eine bestimmte Zeitspanne. Zweckmäßigerweise verläuft die erste Verstärkungskurve zwischen dem nutzerspezifischen maximalen Pegel und dem etwaigen dem Grundrauschen der aktuellen Situation zugeordneten Pegel geradlinig.

Alternativ oder in Kombination führt ein für die aktuelle Situation ermittelter maximaler Pegel der zweite Signalkomponente mittels der zweite Verstärkungskurve zu dem nutzerspezifischen maximalen Pegel. Mit anderen Worten weisen diejenigen Teile der zweiten Signalkomponente, die den für die aktuelle Situation ermittelter maximaler Pegel aufweisen, nach der Verstärkung den nutzerspezifischen maximalen Pegel auf. Somit wird den beiden Signalkomponenten mittels der Verstärkungskurven der maximalen Pegel zugeordnet, wobei sich jedoch die für die aktuelle Situation ermittelten maximalen Pegel zwischen den beiden Signalkomponente unterscheiden können. Vorzugsweise sind die beiden Verstärkungskurven zwischen dem dem Grundrauschen der aktuellen Situation zugeordneten Pegel und dem nutzerspezifischen maximalen Pegel im Wesentlichen geradlinig, wobei die beiden Verstärkungskurven insbesondere eine unterschiedliche Steigung aufweisen. Somit ist einer Verarbeitung erleichtert, und für den Nutzer ist die Sprache von der anderen Person vergleichsweise gut verständlich. Auch wird auf diese Weise der zweite Verstärkungsfaktor in Abhängigkeit der Differenz zwischen dem Pegel des ersten bearbeiteten Signals und dem Pegel des zweiten bearbeiteten Signals gewählt, nämlich indem die Verstärkungskurven entsprechend gewählt sind. Hierbei ist jedoch ein implizites Ermittelt der Differenz nicht erforderlich.

Beispielsweise korrespondiert die zweite Signalkomponente lediglich zu Sprache einer einzigen Person. Falls beispielsweise mehrere Personen vorhanden sind, wird für diese jeweils ein jeweiliger zweiter Verstärkungsfaktor gewählt. Besonders bevorzugt jedoch korrespondiert die zweite Signalkomponente zu Sprache von mehreren Personen, zweckmäßigerweise zu der Sprache von sämtlichen Personen in der etwaigen aktuellen Situation vorhanden sind. Somit werden diejenigen Anteile in dem Eingangssignal, die aufgrund des Sprechens von anderen Personen hervorgerufen werden, der zweiten Signalkomponente zugeordnet. Somit ist eine Bearbeitung vereinfacht.

Das Hörgerät ist beispielsweise ein Headset oder besonders bevorzugt ein Hörhilfegerät. Zum Beispiel ist das Hörhilfegerät ein "Receiver-in-the-canal"-Hörhilfegerät (RIC; Ex-Hörer-Hörhilfegerät), ein Im-Ohr-Hörhilfegerät, wie ein "in-the-ear"-Hörhilfegerät, ein "in-the-canal"-Hörhilfegerät (ITC) oder ein "complete-in-canal"-Hörhilfegerät (CIC), eine Hörbrille oder ein Taschenhörhilfegerät. Alternativ ist das Hörhilfegerät ein Hinter-dem-Ohr-Hörhilfegerät ("Behind-the-Ear"-Hörhilfegerät), das hinter einer Ohrmuschel getragen wird.

Das Hörgerät weist ein Mikrofon auf. Dieses ist beispielsweise omnidirektional ausgestaltet, oder geeigneterweise ist es möglich, eine Richtcharakteristik des Mikrofons zu verändern. Hierfür weist das Mikrofon vorzugsweise zwei oder mehr Mikrofoneinheiten auf. Das Mikrofon ist hierbei zum Erfassen eines Umgebungsschalls geeignet, insbesondere vorgesehen und eingerichtet. Zweckmäßigerweise wird mittels des Mikrofons ein Eingangssignal erstellt, wenn der Umgebungsschall erfasst wird. Das Hörgerät, weist ferner eine Signalverarbeitungseinheit auf, die vorzugsweise signaltechnisch mit dem Mikrofon verbunden ist. Insbesondere wird hierbei bei Betrieb das Eingangssignal der Signalverarbeitungseinheit zugeleitet.

Das Hörgerät ist gemäß einem Verfahren betrieben, bei dem anhand des Umgebungsschalls das Eingangssignal erstellt wird. Aus dem Eingangssignal werden eine erste Signalkomponente und eine zweite Signalkomponente extrahiert, wobei die erste Signalkomponente zu Sprache eines Nutzers und die zweite Signalkomponente zu Sprache einer anderen Person korrespondiert. Anhand der ersten Signalkomponente und eines ersten Verstärkungsfaktors wird ein erstes bearbeitetes Signal erstellt, und anhand der zweiten Signalkomponente und eines zweiten Verstärkungsfaktors wird ein zweites bearbeitetes Signal erstellt. Die beiden bearbeiteten Signale werden zu einem Ausgangssignal kombiniert. Der erste Verstärkungsfaktor wird in Abhängigkeit einer Differenz zwischen dem Pegel der ersten Signalkomponente und dem Pegel der zweiten Signalkomponente gewählt. Zweckmäßigerweise ist die Signalverarbeitungseinheit geeignet, insbesondere vorgesehen und eingerichtet, zumindest teilweise das Verfahren durchzuführen.

Die im Zusammenhang mit dem Verfahren erläuterten Weiterbildungen und Vorteile sind sinngemäß auch auf das Hörgerät sowie untereinander zu übertragen und umgekehrt.

Nachfolgend werden Ausführungsbeispiele der Erfindung anhand einer Zeichnung näher erläutert. Darin zeigen:
- Fig. 1: schematisch vereinfacht ein Hörgerät,
- Fig. 2: ein Verfahren zum Betrieb des Hörgeräts,
- Fig. 3: schematisch eine Art der Bearbeitung einer ersten Signalkomponente und einer zweiten Signalkomponente während des Verfahrens, und
- Fig. 4, 5: bei einer alternativen Art der Bearbeitung genutzte Verstärkungskurven.

Einander entsprechende Teile sind in allen Figuren mit den gleichen Bezugszeichen versehen.

In Figur 1 ist schematisch vereinfacht ein Hörgerät 2 umfasst. Das Hörgerät 2 weist ein Gehäuse 4 auf, innerhalb dessen ein Mikrofon 6 angeordnet ist. Das Mikrofon 6 weist mehrere nicht näher dargestellte Mikrofoneinheiten auf, die jeweils als elektromechanischer Schallwandler oder kapazitiver Schallwandler ausgestaltet sind. Dem Mikrofon 6 ist signaltechnisch eine Signalverarbeitungseinheit 8 nachgeschaltet, die eine Steuereinheit 10 aufweist. Der Signalverarbeitungseinheit 8 ist signaltechnisch ein Hörer 12 nachgeschaltet, mittels dessen es möglich ist, bei bestimmungsgemäßer Verwendung durch einen Nutzer Schall in einen Gehörgang des nicht näher dargestellten Nutzers auszugeben.

In Figur 2 ist ein Verfahren 14 zum Betrieb des Hörgeräts 2 dargestellt, das zumindest teilweise mittels der Signalverarbeitungseinheit 8 durchgeführt wird. In einem ersten Arbeitsschritt 16 wird anhand eines Umgebungsschalls 18 ein Eingangssignal 20 erstellt. Hierfür wird mittels des Mikrofons 6 der von außerhalb des Gehäuses 4 auf das Mikrofon 6 treffende Umgebungsschall 18 erfasst und in das elektrisch Eingangssignal 20 gewandelt, das zu der Signalverarbeitungseinheit 8 geleitet. Der Umgebungsschall 18 setzt sich aus drei Komponenten zusammen, wobei eine der Komponenten die Sprache 22 des Nutzers selbst darstellt. Eine weitere der Komponenten des Umgebungsschalls 18 ist aufgrund eines Gesprächspartners vorhanden und ist somit Sprache 24 einer anderen Person. Die dritte Komponente wird aufgrund von sonstigen Geräuschquellen 26 hervorgerufen.

In einem sich anschließenden zweiten Arbeitsschritt 32 wird mittels einer Aufteileinheit 30 der Signalverarbeitungseinheit 10 aus dem Eingangssignal 20 eine erste Signalkomponente 32 sowie eine zweite Signalkomponente 34 extrahiert. Der Rest des Eingangssignals 20 wird einer dritten Signalkomponenten 36 zugeordnet. Die erste Signalkomponente 32 korrespondiert dabei zu der Sprache 22 des Nutzers, und die zweite Signalkomponente 34 korrespondiert zu der Sprache 24 der anderen Person. Falls dabei mehrere Personen sprechen, wird diese Sprache ebenfalls der zweiten Signalkomponente 34 zugeordnet. Mit anderen Worten korrespondiert die zweite Signalkomponente 34 zu Sprache 24 von mehreren Personen. Für die Aufteilung wird beispielsweise mittels einer räumlichen Analyse überprüft, wo die einzelnen Komponenten des Umgebungsschalls 18 entspringen. Hierfür wird die Richtcharakteristik des Mikrofons 6 eingestellt/überprüft.

In einem sich anschließenden dritten Arbeitsschritt 38 wird die erste Signalkomponente 32 mittels eines ersten Verstärkungsfaktors 40 bearbeitet, sodass ein erstes bearbeitetes Signal 42 erstellt wird. Hierfür wird insbesondere die erste Signalkomponente 32 mit dem erste Verstärkungsfaktor 40 multipliziert. Der erste Verstärkungsfaktor 40 ist dabei vorgegeben und in Abhängigkeit eines Hörverlusts des Nutzers gewählt. Aufgrund der Bearbeitung mittels des ersten Verstärkungsfaktors 40 wird der Pegel der ersten Signalkomponente 32 angehoben, sodass der Pegel des ersten bearbeiteten Signals 42 ein erhöhtes Niveau aufweist, wie in Figur 3 schematisch gezeigt.

Ferner wird die zweite Signalkomponente 34 zunächst mit einem zweiten vorläufigen Verstärkungsfaktor 44 multipliziert, sodass ein zweite vorläufiges bearbeitetes Signal 46 erstellt wird. Der zweite vorläufige Verstärkungsfaktor 44 ist hierbei gleich dem ersten Verstärkungsfaktor 40, sodass zunächst eine Verstärkung in Abhängigkeit des Hörverlust des Nutzers erfolgt. Aufgrund der Bearbeitung ist der Pegel des zweiten vorläufigen bearbeiteten Signals 46 ebenfalls erhöht, wie in Figur 3 dargestellt. Nachfolgend weist der Pegel des ersten bearbeiteten Signals 42 eine Differenz 48 zu dem Pegel des zweiten vorläufigen bearbeiteten Signals 46 auf. In dem dargestellten Beispiel ist die Differenz 48 größer als ein Grenzwert 50, wobei in dem dargestellten Beispiel der Pegel des zweiten vorläufigen bearbeiteten Signals 46 kleiner als der Pegel des ersten bearbeiteten Signals 42 ist.

Nachfolgend wird das zweite vorläufige bearbeitete Signal 46 mit einem zweiten Verstärkungsfaktor 52 multipliziert, sodass ein zweites bearbeitetes Signal 54 erstellt wird. Der zweite Verstärkungsfaktor 52 ist hierbei derart gewählt, dass der Pegel des zweiten bearbeiteten Signals 54 sich von dem Pegel des ersten bearbeiteten Signals 42 um genau den Grenzwert 50 unterscheidet, wobei der Pegel des zweite bearbeiteten Signals 54 kleiner als der Pegel des erste bearbeiteten Signals 42 ist. Falls sich der Pegel des zweiten vorläufigen bearbeiteten Signals 46 von dem Pegel des ersten bearbeiteten Signals 42 um weniger als den Grenzwert 50 unterscheidet, wird als zweiter Verstärkungsfaktor 52 "1" herangezogen. Somit entspricht das zweite vorläufige bearbeitete Signal 46 dem zweiten bearbeiteten Signal 54.

Zusammenfassen ist der erste Verstärkungsfaktor 40 vorgegeben, und der zweite Verstärkungsfaktor 52 ist derart gewählt, dass sich der Pegel des ersten bearbeiteten Signals 42 von dem Pegel des zweiten bearbeiteten Signals 54 um weniger als den Grenzwert 50 unterscheidet. Auch ist der zweite Verstärkungsfaktor 52 in Abhängigkeit der Differenz 48 zwischen dem Pegel des ersten bearbeiteten Signals 42 und dem Pegel des zweiten bearbeiteten Signals 54 gewählt, nämlich derart, dass die Differenz 48 kleiner als der Grenzwert 50 ist. Hierfür wird anhand der zweiten Signalkomponente 34 und des zweiten vorläufigen Verstärkungsfaktors 44 zunächst das zweite vorläufige bearbeitete Signal 46 erstellt, dessen Pegel mit dem Pegel des ersten bearbeiteten Signals 42 verglichen wird. **In** Abhängigkeit des Vergleichs wird dann der zweite Verstärkungsfaktor 52 gewählt. Falls der Pegel des zweiten vorläufigen bearbeiteten Signals 46 größer als der Pegel des ersten bearbeiteten Signals 42 und die Differenz 48 größer als der Grenzwert 50, wird der zweite Verstärkungsfaktor 52 derart gewählt, dass sich die Pegel der beiden bearbeiteten Signale 42, 54 um weniger als den Grenzwert 50 unterscheiden, wobei jedoch der Pegel des zweiten bearbeiteten Signals 54 größer als der Pegel des ersten bearbeiteten Signals 42 ist.

Die dritte Signalkomponente 36 wird mit einem dritte Verstärkungsfaktor 56 bearbeitet, sodass ein dritte bearbeitetes Signal 58 erstellt wird. Der dritte Verstärkungsfaktor 56 ist hierbei in Abhängigkeit des Hörverlust des Nutzers sowie einer aktuellen Situation vorgegeben.

Bei einer alternativen Ausgestaltungsform wird anstatt der direkten Multiplikation mit den Verstärkungsfaktoren 40, 44, 52 wird eine automatische Verstärkungsregelung verwendet. Hierbei ist der ersten Signalkomponente 32 eine in Figur 4 dargestellte erste Verstärkungskurve 62 und der zweiten Signalkomponente 34 eine in Figur 5 gezeigte zweite Verstärkungskurven 64 zugeordnet. Mittels der beiden Verstärkungskurven 62, 64 sind hierbei der erste Verstärkungsfaktor 40 und der zweite Verstärkungsfaktor 52 zumindest implizit vorgegeben. Mittels der ersten Verstärkungskurven 62 ist hierbei angegeben, welcher Pegel für das erste bearbeitete Signal 42 bei einem jeweiligen Pegel der ersten Signalkomponente 32 verwendet werden soll. Ebenso ist mittels der zweiten Verstärkungskurve 64 angegeben, auf welchen Pegel der jeweilige Pegel der zweiten Signalkomponente 34 abgebildet werden soll, um das zweite bearbeitete Signal 54 zu halten

Die beiden Verstärkungskurven 62, 64 sind derart ausgebildet und auf die jeweilige aktuelle Situation angepasst, dass diese bei dem Pegel eines Grundrauschens 66 der jeweiligen aktuelle Situation gleich sind. Das Grundrauschen 66 ergibt sich hierbei aufgrund von Hintergrundgeräusche der aktuellen Situation, in der sich der Nutzer befindet. In dem dargestellten Beispiel wird somit sind der Einheit 40 des Pegels sowohl der ersten Signalkomponente 32 als auch der zweiten Signalkomponente 34 jeweils die Einheit 60 als Pegel des ersten bearbeiteten Signals 42 bzw. des zweiten bearbeiteten Signals 54 zugeordnet. Unterhalb des Pegels des Grundrauschens 66 sind die beiden Verstärkungskurven 62, 64 gleich und linear ausgestaltet. Dort wiesen die beiden Verstärkungskurven 62, 64 eine Steigung von "1" auf und sind parallel zur Identität 68 (identischen Abbildung) verschoben, die gepunktet dargestellt ist. Zusammenfassend sind die beiden Verstärkungskurven 62, 64 derart gewählt, dass diese bei dem dem Grundrauschen 66 der aktuellen Situation zugeordneten Pegel gleich sind. Falls somit weder der Nutzer noch andere Personen sprechen oder der Pegel der jeweiligen Sprache 22, 24 kleiner als der Pegel des Grundrauschens 66 ist, ist es unerheblich, welche der beiden Verstärkungskurven 62, 64 gewählt wird, und das erste bearbeitete Signal 42 entspricht dann dem zweiten bearbeiteten Signal 54.

Ferner wird ein maximaler Pegel 70 der erste Signalkomponente 32 für die aktuelle Situation ermitteln, der in dem dargestellten Beispiel knapp den Wert 70 erreicht. Zum Ermitteln des maximalen Pegels 70 der ersten Signalkomponente 32 wird der jeweils aktuelle Pegel der ersten Signalkomponente 32 für einen bestimmten Zeitraum, wie 10 Sekunden, erfasst und das Maximum hieraus als der maximale Pegel 70 der erste Signalkomponente 32 für die aktuelle Situation verwendet. Diesem maximalen Pegel 70 der ersten Signalkomponente 32 wird ein nutzerspezifischer maximaler Pegel 72 zugeordnet, der in dem dargestellten Beispiel den Wert von 80 aufweist. Der nutzerspezifische maximale Pegel 72 ist hierbei von dem Hersteller des Hörgeräts 2 vorgegeben oder auf den Nutzer angepasst, beispielsweise von einem Audiologen. Der nutzerspezifische maximale Pegel 72 stellt dabei die Unbehaglichkeitsschwelle für den Nutzer dar. Somit wird diejenigen Anteile der erste Signalkomponente 32, die den maximalen Pegel 70 der erste Signalkomponente 32 für die aktuelle aufweisen, der nutzerspezifische maximale Pegel 20 zugeordnet. Somit sind bei der erste Verstärkungskurven 62 zwei Punkte vorgegeben, nämlich der Pegel des Grundrauschen 66, dem der Wert von 60 zugeordnet wird, sowie der maximale Pegel 70 der ersten Signalkomponente 32, dem der nutzerspezifische maximale Pegel 72 zugeordnet wird. Zwischen diesen beiden Punkten ist der Verlauf der erste Verstärkungskurven 62 linear. Bei größeren Pegeln ist der Verlauf der ersten Verstärkungskurven 62 ebenfalls linear, wobei jedoch die Steigung verringert ist.

Auch für die zweite Signalkomponente 34 wird ein maximaler Pegel 74 für die aktuelle Situation ermittelt. Dies erfolgt in gleicher Weise wie die Ermittlung des maximalen Pegels 70 der erste Signalkomponente 32. In dem dargestellten Beispiel weist der maximale Pegel 74 der zweiten Signalkomponente 34 den Wert von 50 auf. Auch diesem wird der nutzerspezifische maximale Pegel 72 zugeordnet, also der Wert von 80. Die zweite Verstärkungskurven 64 weist zwischen den beiden mittels des Grundrauschen 66 sowie des maximalen Pegels 74 der zweiten Signalkomponente 34 definierten Punkte einen linearen Verlauf auf, Da jedoch der maximale Pegel 70 der ersten Signalkomponente 32 größer als der maximale Pegel 74 der zweiten Signalkomponente 34 ist, ist die Steigung der zweiten Verstärkungskurven 64 vergrößert. Oberhalb des maximalen Pegels 74 der zweiten Signalkomponente 34 ist der Verlauf der zweiten Verstärkungskurven 64 wiederum linear, nämlich bis zu den mittels der Maxima von 90 vorgegeben Werte, wie dies auch bei der ersten Verstärkungskurve 62 der Fall ist.

Zusammenfassend werden die beiden Verstärkungskurven 62, 64 derart gewählt werden, dass der für die aktuelle Situation ermittelte maximaler Pegel (70) der ersten Signalkomponente 32 zu dem nutzerspezifischen maximalen Pegel 72 führt.

Auch führt der für die aktuelle Situation ermittelter maximaler Pegel 74 der zweiten Signalkomponente 34 zu dem nutzerspezifischen maximalen Pegel 74 führt.

Dabei wird unabhängig von der jeweiligen Ausgestaltung in dem dritten Arbeitsschritt 38 anhand der ersten Signalkomponente 32 und des ersten Verstärkungsfaktors 40 das erste bearbeitete Signal 42 und anhand der zweiten Signalkomponente 34 und des zweite Verstärkungsfaktors 52 das zweite bearbeitete Signal 54 erstellt.

In einem sich anschließenden vierten Arbeitsschritt 76 werden mittels eines Addierers 78 der Signalverarbeitungseinheit 10 das dritte bearbeitete Signal 58, das zweite bearbeitete Signal 54 und erste bearbeitete Signal 42 zu einem Ausgangssignal 80 aufaddiert., das mittels des Addierers 65 ausgegeben wird. Somit werden erste und das zweite bearbeiteten Signal 42, 54 zu dem Ausgangssignal 80 kombiniert .

In einem sich anschließenden fünften Arbeitsschritt 82 wird das Ausgangssignal 80 mittels des Hörers 12 ausgegeben und somit dem Nutzer präsentiert. Wenn dabei der Nutzer die Sprache 24 der anderen Personen vergleichsweise schlecht versteht, spricht dieser unabsichtlich lauter, wie dies mittels des Lombard-Effekts beschrieben ist. Dies führt dann zu einer stärkeren Verstärkung der zweiten Signalkomponente 34, sodass das zweite bearbeitete Signal 54 einen vergrößerten Pegel aufweist. Je nach Ausgestaltung erfolgte dies bereits bei einer geringen lauteren Sprache 24 der anderen Person oder auch dann, wenn die andere Person nicht lauter spricht. Somit ist eine Verständlichkeit für den Nutzererhöht.

Die Erfindung ist nicht auf die vorstehend beschriebenen Ausführungsbeispiele beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit den einzelnen Ausführungsbeispielen beschriebene Einzelmerkmale auch auf andere Weise miteinander kombinierbar, ohne den Gegenstand der Erfindung zu verlassen.

### Bezugszeichenliste

- 2: Hörgerät
- 4: Gehäuse
- 6: Mikrofon
- 8: Signalverarbeitungseinheit
- 10: Steuereinheit
- 12: Hörer
- 14: Verfahren
- 16: erster Arbeitsschritt
- 18: Umgebungsschall
- 20: Eingangssignal
- 22: Sprache des Nutzers
- 24: Sprache einer anderen Person
- 26: sonstige Geräuschquelle
- 28: zweiter Arbeitsschritt
- 30: Aufteileinheit
- 32: erste Signalkomponente
- 34: zweite Signalkomponente
- 36: dritte Signalkomponente
- 38: dritter Arbeitsschritt
- 40: erster Verstärkungsfaktor
- 42: erstes bearbeitetes Signal
- 44: zweiter vorläufiger Verstärkungsfaktor
- 46: zweites vorläufiges bearbeitetes Signal
- 48: Differenz
- 50: Grenzwert
- 52: zweiter Verstärkungsfaktor
- 54: zweites bearbeitetes Signal
- 56: dritter Verstärkungsfaktor
- 58: drittes bearbeitetes Signal
- 60: automatische Verstärkungsregelung
- 62: erste Verstärkungskurve
- 64: zweite Verstärkungskurve
- 66: Grundrauschen
- 68: Identität
- 70: maximaler Pegel der ersten Signalkomponente
- 72: nutzerspezifischer maximaler Pegel
- 74: maximaler Pegel der zweiten Signalkomponente
- 76: vierter Arbeitsschritt
- 78: Addierer
- 80: Ausgangssignal
- 82: fünfter Arbeitsschritt

## Patentansprüche

1. Verfahren (14) zum Betrieb eines Hörgeräts (2), bei welchem
- anhand eines Umgebungsschalls (18) ein Eingangssignal (20) erstellt wird,
- aus dem Eingangssignal (20) eine erste Signalkomponente (32) und eine zweite Signalkomponente (43) extrahiert werden, wobei die erste Signalkomponente (32) zu Sprache (22) eines Nutzers und die zweite Signalkomponente (34) zu Sprache (24) einer anderen Person korrespondiert,
- anhand der ersten Signalkomponente (32) und eines ersten Verstärkungsfaktors (40) ein erstes bearbeitetes Signal (42) erstellt wird,
- anhand der zweiten Signalkomponente (34) und eines zweiten Verstärkungsfaktors (52) ein zweites bearbeitetes Signal (54) erstellt wird, und
- die beiden bearbeiteten Signale (42, 54) zu einem Ausgangssignal (80) kombiniert werden, wobei
der zweite Verstärkungsfaktor (52) in Abhängigkeit einer Differenz (48) zwischen dem Pegel des ersten bearbeiteten Signals (42) und dem Pegel des zweiten bearbeitetes Signals (54) gewählt wird.

2. Verfahren (14) nach Anspruch 1,
**dadurch gekennzeichnet,**
**dass** der erste Verstärkungsfaktor (40) vorgegeben wird, und dass der zweite Verstärkungsfaktor (52) derart gewählt wird, dass sich der Pegel des ersten bearbeiteten Signals (42) von dem Pegel des zweiten bearbeiteten Signals (54) um weniger als einen Grenzwert (50) unterscheidet.

3. Verfahren (14) nach Anspruch 1 oder 2,
**dadurch gekennzeichnet,**
**dass** anhand der zweiten Signalkomponente (34) und eines zweiten vorläufigen Verstärkungsfaktors (44) ein zweites vorläufiges bearbeitetes Signal (46) erstellt wird, dessen Pegel mit dem Pegel des ersten bearbeiteten Signals (42) vergleichen wird, wobei in Abhängigkeit des Vergleichs der zweite Verstärkungsfaktor (52) gewählt wird, und wobei anhand des zweiten vorläufigen bearbeiteten Signals (46) und des zweiten Verstärkungsfaktors (52) das zweite bearbeitete Signal (54) erstellt wird.

4. Verfahren (14) nach einem der Ansprüche 1 bis 3,
**dadurch gekennzeichnet,**
**dass** eine automatische Verstärkungsregelung verwendet wird, wobei der ersten Signalkomponente (32) eine erste Verstärkungskurve (62) und der zweiten Signalkomponente (34) eine zweite Verstärkungskurve (64) zugeordnet werden.

5. Verfahren (14) nach Anspruch 4,
**dadurch gekennzeichnet,**
**dass** die beiden Verstärkungskurven (62, 64) bei dem einem Grundrauschen (66) der aktuellen Situation zugeordneten Pegel gleich sind.

6. Verfahren (14) nach Anspruch 4 oder 5,
**dadurch gekennzeichnet,**
**dass** die beiden Verstärkungskurven (62, 64) derart gewählt werden, dass ein für die aktuelle Situation ermittelter maximaler Pegel (70) der ersten Signalkomponente (32) zu einem nutzerspezifischen maximalen Pegel (72) führt, und dass ein für die aktuelle Situation ermittelter maximaler Pegel (74) der zweiten Signalkomponente (34) zu dem nutzerspezifischen maximalen Pegel (72) führt.

7. Verfahren (14) nach einem der Ansprüche 1 bis 6,
**dadurch gekennzeichnet,**
**dass** die zweite Signalkomponente (34) zu Sprache (24) von mehreren Personen korrespondiert.

8. Hörgerät (2), das ein Mikrofon (6) zum Erfassen eines Umgebungsschalls (18) und eine Signalverarbeitungseinheit (8) aufweist, und das gemäß einem Verfahren (14) nach einem der Ansprüche 1 bis 7 betrieben ist.
